# EUROPÄISCHE PATENTSCHRIFT

(11) **EP 3 031 434 B1**
(45) Veröffentlichungstag und Bekanntmachung des Hinweises auf die Patenterteilung: **02.11.2016**
(21) Anmeldenummer: 14196813.1
(22) Anmeldetag: 08.12.2014
(51) Int. Cl.: A61G 7/05, A47C 19/00, A47C 19/02

(54) **Bett mit Spannverbinder zur Verbindung von Bettrahmenteilen**
Bed with clamp connector to connect bed frame parts
Lit avec connecteur de serrage pour relier des parties de cadre de lit

(43) Veröffentlichungstag der Anmeldung: 15.06.2016
(73) Patentinhaber: Hermann Bock GmbH, 33415 Verl (DE)
(72) Erfinder: Feldotto, Udo, 33415 Verl (DE)
(74) Vertreter: Stenger Watzke Ring

(56) Entgegenhaltungen:
- WO-A2-2005/051127
- US-A- 470 246
- US-A- 1 405 219
- US-A- 1 518 970

## Beschreibung

Die Erfindung betrifft ein Bett, insbesondere in der Ausgestaltung als Kranken- und/oder Pflegebett, mit einem Bettrahmen und zwei daran jeweils stirnseitig angeordneten Endteilen, wobei zur lagesicheren Anordnung der Endteile am Bettrahmen werkzeuglos betätigbare Befestigungsmittel vorgesehen sind.

Betten der gattungsgemäßen Art sind aus dem Stand der Technik an sich gut bekannt, weshalb es eines gesonderten druckschriftlichen Nachweises an dieser Stelle nicht bedarf.

Betten der gattungsgemäßen Art verfügen über einen Bettrahmen und zwei Endteile, typischerweise ein Fußendteil einerseits und ein Kopfendteil andererseits. Die Endteile sind am Bettrahmen angeordnet, und zwar jeweils stirnseitig. Sie nehmen mithin im endmontierten Zustand des Bettes den Bettrahmen zwischen sich auf.

Der Bettrahmen kann an sich in beliebiger Weise ausgestaltet sein. Typischerweise ist er als Rahmenkonstruktion ausgebildet. Er kann zur Versteifung zudem ausgefacht sein. Jedenfalls dient er dazu, im endmontierten Zustand des Bettes ein Liegeflächenelement, beispielsweise in der Ausgestaltung eines Lattenrostes abzustützen. Dabei kann das Liegeflächenelement auch mehrteilig ausgebildet sein und über relativ zueinander verschwenkbare Liegeflächenelementabschnitte verfügen. Das Liegeflächenelement dient wiederum der Aufnahme eines Polsterelements, vorzugsweise einer Bettmatratze.

Betten der vorbeschriebenen Bauart sind vielfach im Einsatz und haben sich in der praktischen Anwendung bewährt. Es besteht gleichwohl Verbesserungsbedarf, insbesondere mit Blick auf eine vereinfachte Montage beziehungsweise Demontage am Einsatzort.

Aus Gründen des vereinfachten Transports insbesondere unter Verwendung von standardisierten Transporteinheiten, wie beispielsweise Paletten, ist es gängige Praxis, ein Bett im demontierten Zustand zum Einsatz- beziehungsweise Verwendungsort zu verbringen. Dort ist es sodann von fachkundigem Personal zu montieren. Eine solche Montage ist zeitaufwändig und kann je nach Größe des Bettes auch personalintensiv sein, da in der Regel ein Monteur vor Ort nicht ausreichend ist. Im Demontagefall ergibt sich selbiges.

Aus dem Stand der Technik sind Vorrichtungen zur Steckverbindung von Möbelteilen bekannt, so zum Beispiel aus der US 470246A, die die Anbindung eines Pfostens an eine Platte zeigt. Zum Zwecke der Steckverbindung kommt eine Einstecklasche zum Einsatz, die im montierten Zustand die Schlitze eines Widerlagers durchgreift. Das Widerlager trägt verschwenkbar einen Nockenhebel, der in Verschlussstellung eine unbeabsichtigte Trennung der Einstecklasche vom Widerlager verhindert.

Ausgehend vom Vorbeschriebenen ist es die Aufgabe der Erfindung, ein gattungsgemäßes Bett dahingehend weiterzuentwickeln, dass konstruktionsbedingt eine vereinfachte Montage beziehungsweise Demontage ermöglicht.

Zu Lösung dieser Aufgabe wird mit der Erfindung ein Bett der eingangs genannten Art vorgeschlagen, das sich dadurch auszeichnet, dass die Befestigungsmittel händisch betätigbare Spannverbinder sind, wobei ein Spannverbinder ein mit einem Spannmittel zusammenwirkendes Stellelement aufweist, wobei das Spannmittel gabelförmig ausgebildet ist und einen ersten und einen zweiten Federschenkel aufweist, die das Stellelement des Spannverbinders zumindest teilweise zwischen sich aufnehmen.

Zur Verbindung von Bettrahmen und Endteilen finden an Stelle der nach dem Stand der Technik typischerweise eingesetzten Schraubverbindungen erfindungsgemäß werkzeuglos betätigbare Befestigungsmittel Verwendung. Diese ermöglichen eine unkomplizierte und schnelle Montage beziehungsweise Demontage, auch durch Nicht-Fachpersonal.

Die nach der Erfindung vorgesehenen Befestigungsmittel können herstellerseitig vormontiert werden. Damit ist es im Unterschied zum Stand der Technik nicht mehr erforderlich, ein Setzen der Befestigungsmittel am Einsatzort vorzunehmen, was einerseits Montage- beziehungsweise Demontagezeit erspart, andererseits aber auch etwaige Fehlmontagen vermeidet, womit ein korrekter und damit sicherer Bettaufbau gewährleistet ist. Da die erfindungsgemäß vorgesehenen Befestigungsmittel zudem werkzeuglos betätigbar sind, entfällt das Mitführen entsprechender Werkzeuge, womit die für einen Bettaufbau erforderliche Logistik verschlankt ist und es darüber hinaus im Falle der Demontage ohne jegliche Werkzeugkenntnis möglich ist, eine bestimmungsgemäße Demontage vorzunehmen, so dass auch fachunkundiges Personal eine solche Demontage vornehmen kann.

Das nach der Erfindung vorgesehene Bett besteht aus nur drei Baugruppen, nämlich einem Bettrahmen, einem ersten Endteil und einem zweiten Endteil. Diese Baugruppen sind herstellerseitig vormontiert und für eine spätere bestimmungsgemäße Verwendung des Bettes ausgerüstet. So ist insbesondere der Bettrahmen mit einem Liegeflächenelement, etwaigen Antrieben zur Verstellung einzelner Liegeflächenelementabschnitte, Verkabelung, Elektronik und/oder dergleichen ausgerüstet. Am Einsatzort sind insofern nur noch die transportbedingt nicht herstellerseitig mit dem Bettrahmen verbundenen Endteile zu montieren, was mittels der erfindungsgemäß vorgesehenen werkzeuglos betätigbaren Befestigungsmittel schnell und sicher von statten geht.

Gemäß einer bevorzugten Ausführungsform der Erfindung ist vorgesehen, dass der Bettrahmen mehrteilig ausgebildet ist, wobei zur lagesicheren Verbindung von Bettrahmenteilen werkzeuglos betätigbare Befestigungsmittel vorgesehen sind.

Gemäß dieser bevorzugten Ausführungsform ist der Bettrahmen mehrteilig, vorzugsweise zweiteilig ausgebildet. Eine solche Unterteilung des Bettrahmens ist insbesondere aus Gründen des vereinfachten Transports von Vorteil. Zur Verbindung der einzelnen Bettrahmenteile kommen - ebenso wie für die Verbindung der Endteile mit dem Bettrahmen - werkzeuglos betätigbare Befestigungsmittel zum Einsatz. Mithin kann am Einsatzort der Bettrahmen schnell, zuverlässig und sicher montiert werden, indem die einzelnen Bettrahmenteile ineinandergesteckt und mittels der werkzeuglos betätigbaren Befestigungsmittel lagesicher miteinander verbunden, das heißt gekoppelt werden.

Gemäß dieser Ausführungsform besteht das Bett aus vier am Einsatzort zu montierenden Baukomponenten, nämlich einem ersten Bettrahmenabschnitt, einem zweiten Bettrahmenabschnitt, einem ersten Endteil sowie einem zweiten Endteil. Diese Baukomponenten sind herstellerseitig vormontiert und verfügen über sämtliche für einen bestimmungsgemäßen Einsatz des Bettes notwendige Komponenten. Am Aufstellort sind zuerst die Bettrahmenteile zu einem Gesamtbettrahmen miteinander zu verbinden. Alsdann erfolgt eine Anordnung der Endteile am montierten Bettrahmen. Sodann ist das Bett bestimmungsgemäß verwendbar montiert.

Die Befestigungmittel sind gemäß einem Merkmal der Erfindung händisch betätigbare Spannverbinder. Mittels dieser Spannverbinder werden die einzelnen Baukomponenten des Bettes miteinander verspannt, wodurch die lagesichere Anordnung erreicht ist. Im Unterschied zum Stand der Technik findet mithin insbesondere keine Schraubverbindung statt.

Gemäß einem weiteren Merkmal der Erfindung ist vorgesehen, dass ein Spannverbinder ein mit einem Spannmittel zusammenwirkendes Stellelement aufweist. Zur Ausbildung einer lagesicheren und dauerhaften Verbindung sind ein Spannmittel einerseits und ein Stellelement andererseits vorgesehen, die in Wirkverbindung miteinander stehen. Dabei dient das Stellelement dazu, eine mittels des Spannmittels ausgebildete Spannverbindung zu lösen beziehungsweise eine solche herzustellen, je nach Stellung des Stellelements. Verwenderseitig erfolgt eine Betätigung des Stellelements, infolge dessen es entweder zu einem Lösen einer bestehenden Spannverbindung oder zu einem Herstellen einer Spannverbindung kommt. Dabei erfolgt die verwenderseitige Betätigung des Stellelements in erfindungsgemäßer Weise werkzeuglos.

Gemäß einem weiteren Merkmal der Erfindung ist vorgesehen, dass das Spannmittel gabelförmig ausgebildet ist und einen ersten und einen zweiten Federschenkel aufweist, die das Stellelement des Spannverbinders zumindest teilweise zwischen sich aufnehmen. Das nach der Erfindung vorgesehene Spannmittel ist Y-förmig nach Art einer Gabel ausgebildet. Es verfügt über einen ersten Federschenkel sowie einen zweiten Federschenkel. Diese beiden Federschenkel können relativ zueinander bewegt werden, wobei sie im geweiteten Zustand eine Verspannung bewirken. Das Stellelement des Spannverbinders ist zumindest teilweise zwischen den beiden Federschenkeln angeordnet, so dass bei einer Betätigung des Stellelements ein Weiten der Federschenkel erfolgt. Es kann mithin durch manuelle Betätigung des Stellelements eine relative Bewegung der Federschenkel zueinander bewirkt werden, was je nach Betätigungsrichtung des Stellelements zu einem Weiten oder einem Einfedern der Federschenkel führt.

Das Spannmittel wirkt gemäß einem weiteren Merkmal der Erfindung mit einer Widerlage bereitstellenden Spannmittelaufnahme zusammen. Im endmontierten Zustand des Bettes liegt das Spannmittel mithin an den Widerlagern der Spannmittelaufnahme an und stützt sich zwecks verspannter Anordnung gegenüber diesem ab. Im demontierten, das heißt gelösten Zustand ist das Spannmittel kraftlos gestellt, womit ein abgestütztes Anliegen an den zugehörigen Widerlagern aufgelöst ist. In gelöster Stellung des Spannmittels kann mithin eine Montage beziehungsweise Demontage stattfinden, wobei im montierten Zustand eine lagesichere Anordnung der einzelnen Baukomponenten erreicht ist, wenn das Spannmittel gesetzt ist, es mithin an den zugehörigen Widerlagern abstützend anliegt.

Gemäß einem weiteren Merkmal der Erfindung ist die Spannmittelaufnahme ein Vierkantrohr. Dieses stellt die Widerlager durch seinen Innenflächen bereit. Im endmontierten Zustand liegt das Spannmittel innenseitig des Vierkantrohrs an und stützt sich bei gesetzter Verbindung lagesicher an diesem ab. Die Verspannung wird mithin dadurch erreicht, dass die Federschenkel des Spannmittels im ausgefederten Zustand innenseitig des Vierkantrohrs an dieses angepresst werden, womit eine Spannverbindung zwischen dem das Spannmittel tragende Bauteil einerseits und dem das Vierkantrohr bereitstellende Bauteil andererseits hergestellt ist.

Gemäß einem weiteren Vorschlag der Erfindung ist vorgesehen, dass das Vierkantrohr als Teil des Bettrahmens ausgebildet ist. Diese Ausgestaltung erweist sich als besonders kompakt und einfach in der Handhabung. Insbesondere ist es für die Bereitstellung der mit dem Spannmittel zusammenwirkenden Widerlager nicht erforderlich, zusätzlich Bauteile vorzusehen. Der ohnehin vorhandene Bettrahmen wird als Gegenlager für das Spannmittel genutzt.

Der Spannverbinder verfügt gemäß einem weiteren Merkmal der Erfindung über einen Bolzen, der das Stellelement längsverschieblich aufnimmt. Im bestimmungsgemäßen Verwendungsfall wird das Stellelement mithin durch den Bolzen längsverschieblich geführt, so dass im Betätigungsfall eine eineindeutige Führung des Stellelements zwecks Lösen beziehungsweise Ausbilden einer Spannungsverbindung sichergestellt ist.

Der Bolzen trägt einendseitig eine verdrehbar daran angeordnete Handhabe. Diese Handhabe ist beispielsweise nach Art eines Grifffortsatzes ausgebildet und kann im bestimmungsgemäßen Verwendungsfall vom Monteur ergriffen und gehandhabt werden. Die Handhabe wirkt mit dem Stellelement zusammen. Infolge einer manuellen Betätigung der Handhabe wird eine Verschiebebewegung des Stellelements erreicht. Die Verschiebebewegung des Stellelements hat wiederum in schon vorbeschriebener Weise zur Folge, dass es je nach Verdrehbewegungsrichtung der Handhabe entweder zu einem Lösen einer bereits gesetzten Spannverbindung oder zum Ausbilden einer Spannverbindung kommt.

Dabei stellt die Handhabe gemäß einem weiteren Merkmal der Erfindung bolzenseitig eine Führungskontur bereit, die mit dem Stellelement zusammenwirkt. Die Ausbildung einer Führungskontur hat den Vorteil, dass ein dauerhaft sicheres und lagegenaues Zusammenwirken von Handhabe und Stellelement gegeben ist. Die Führungskontur kann beispielsweise mit Bezug auf den Drehpunkt, um den die Handhabe herum verschwenkbar ist, konkav ausgebildet sein. Das Stellelement stellt eine dementsprechend ausgebildete Gegenkontur bereit.

Das Stellelement ist gemäß einem weiteren Merkmal der Erfindung zweiteilig ausgebildet. Es verfügt über zwei Abschnitte, und zwar über einen ersten Abschnitt, der mit dem Spannmittel zusammenwirkt und einen zweiten Abschnitt, der mit der Handhabe zusammenwirkt. Der erste Abschnitt des Stellelements, der mit dem Spannmittel zusammenwirkt, stellt bevorzugterweise einen Konus bereit. Dieser Konus greift im endmontierten Zustand zwischen die beiden Federschenkel des Spannmittels ein. Infolge einer Betätigung des Stellelements zum Zwecke der Ausbildung einer Spannverbindung verfährt der den ersten Abschnitt bereitstellende Konus des Stellelements in Längsrichtung des Bolzens des Spannverbinders in Richtung auf das Spannmittel. Infolge dessen taucht der Konus zwischen die beiden Federschenkel des Spannmittels tiefer ein, so dass es zu einer Ausfederbewegung der Federschenkel und mithin zu einer Verspannung des Spannmittels gegenüber der Spannmittelaufnahme kommt. Um die Spannverbindung aufzulösen, ist die Handhabe verwenderseitig in umgekehrter Richtung zu verdrehen. Infolgedessen ist es dem Stellelement gestattet, in entgegengesetzter Richtung längs des Bolzens zu verfahren. Da die Federschenkel auf den den Konus bereitstellenden ersten Abschnitt des Stellelements federbelastend einwirken, wird das Stellelement automatisch entlang des Bolzens in eine dem Spannmittel gegenüberliegende Richtung gedrückt, womit das Stellelement aus dem Zwischenraum zwischen den Federschenkeln zumindest teilweise herausverfährt, so dass die Federschenkel einfedern können, was die Spannverbindung löst.

Die erfindungsgemäße Ausgestaltung erweist sich insbesondere deshalb als vorteilhaft, weil sie eine schnell durchzuführende, sichere und wenige aufwendige Montage beziehungsweise Demontage im Unterschied zum Stand der Technik ermöglicht. Darüber hinaus kann sie werkzeuglos durchgeführt werden, womit es auch nicht ausgebildetem Personal gestattet ist, eine bestimmungsgemäße Montage beziehungsweise Demontage vorzunehmen. Darüber hinaus ermöglicht die erfindungsgemäße Ausgestaltung eine weniger personalintensive Montage- beziehungsweise Demontagearbeit, so dass alles in allem die Montage beziehungsweise Demontage weniger zeit- und kostenaufwendig durchgeführt werden kann.

Die erfindungsgemäße Ausgestaltung bietet darüber hinaus noch einen weiteren Vorteil. So können die erfindungsgemäß vorgesehenen Befestigungsmittel auch dazu genutzt werden, Transportpakete unterschiedlicher Größenordnung auszugestalten. So ist es zu Transportzwecken vorgesehen, die Einzelbauteile des Bettes, das heißt Bettrahmenteile und Endstücke für den Transport lagesicher miteinander zu verbinden. Hierzu dienen die erfindungsgemäß ausgebildeten Befestigungselemente. Da diese werkzeuglos betätigt werden können, ist es gestattet, die zu Transportzwecken zu einem Paket miteinander kombinierten Einzelbauteile des Bettes auch umzurüsten, das heißt zu einem im Aufbau anderen Transportpaket umzubauen. Dies hat den Vorteil, dass zwischen einem Lkw-Transport einerseits und einem Bully-Transport andererseits unterschieden werden kann, wobei die Umrüstung von einem Transportpaket für einen Lkw auf ein Transportpaket für einen Bully dank der erfindungsgemäßen Ausgestaltung in einfacher Weise durchgeführt werden kann. Ein Transportpaket für einen Lkw baut typischerweise vergleichsweise hoch auf, ist aber in Breitenrichtung vergleichsweise schmal. Es ist so gestattet, eine optimierte Anzahl an demontierten Betten auf einer Einzelpalette unterzubringen. Ein solches Transportpaket ist aber für einen Weitertransport mit einem Bully nicht geeignet. Dies deshalb nicht, weil der Laderaum eines Bullys typischerweise in Höhenrichtung kleiner als der eines Lkw's ausfällt, mithin vergleichsweise hoch aufbauende Transportpakete nicht im Laderaum eines Bullys untergebracht werden können. Dank der erfindungsgemäßen Ausgestaltung kann das Transportpaket aber in leichter und einfach durchzuführender Weise umgerüstet werden, und zwar auf ein für einen Bully-Laderaum geeignetes Größenmaß, demgemäß das Transportpaket weniger hoch aufbaut, dafür aber in Breitenrichtung etwas ausladender ist. Um dies zu erreichen, werden die erfindungsgemäß vorgesehenen Befestigungsmittel werkzeuglos gelöst, die einzelnen Baukomponenten des Bettes anschließend in neuer Ausrichtung wieder zusammengesteckt und mittels der erfindungsgemäß vorgesehenen Befestigungsmittel wieder fixiert. Mit herkömmlichen Befestigungsmitteln ist eine solche Umrüstung nicht möglich, womit sich die erfindungsgemäße Ausgestaltung auch insofern als vorteilhaft erweist, als dass sie die Lagerhaltung, Logistik und Transportorganisation hilft zu vereinfachen.

Weitere Merkmale und Vorteile der Erfindung ergeben sich aus der nachfolgenden Beschreibung anhand der Figuren.

### Dabei zeigen

- Fig. 1: ausschnittsweise das erfindungsgemäße Bett in demontierter Stellung;
- Fig. 2: in einer Detailansicht den Ausschnitt II nach Fig. 1;
- Fig. 3: ausschnittsweise das erfindungsgemäße Bett in montierter Stellung;
- Fig. 4: in einer Detailansicht den Ausschnitt IV nach Fig. 3 und
- Fig. 5 a bis 5 c: in Spannverbindung nach der Erfindung in unterschiedlichen Ansichten.

Figur 1 zeigt das erfindungsgemäße Bett 1 ausschnittsweise, wobei ein Endteil 3 beziehungsweise 4 und ein Vierkantrohr 12 eines Bettrahmens 2 zu erkennen sind.

Das Endteil 3 beziehungsweise 4 dient als Fuß- oder Kopfteil des Bettes 1 und verfügt über einen Querholm 20 sowie zwei darin angeordnete Längsholme 21. Der Querholm 20 sowie die Längsholme 21 tragen Laschen 22, die der Anordnung eines in den Figuren nicht näher dargestellten Dekorelements, beispielsweise einer Holzplatte dienen.

Die Längsholme 21 sind ferner jeweils mit einem Spannmittel 9 ausgerüstet, wobei ein Spannmittel 9 mit einem als Spannmittelaufnahme 12 dienenden Vierkantrohr des Bettrahmens 2 zusammenwirkt. Der besseren Übersicht wegen ist in den Figuren nur ein Vierkantrohr 12 dargestellt.

Wie sich insbesondere aus der Darstellung nach Figur 2 ergibt, weist ein Spannmittel 9 zwei voneinander beabstandete Federschenkel 10 und 11 auf, die ob ihrer beabstandeten Anordnung einen Spaltraum zwischen sich ausbilden. Im endmontierten Zustand wirkt ein jedes Spannmittel 9 mit einem Befestigungsmittel 5, das heißt einem Spannverbinder zusammen, wie er in den Figuren 5 a bis 5 c in unterschiedlichen Ansichten dargestellt ist.

Der Spannverbinder 5 verfügt über einen Bolzen 13, der im endmontierten Zustand einendseitig eine Mutter 19 trägt. Anderendseitig weist er eine Handhabe 14 auf. Diese ist um eine Drehachse 23 verschwenkbar am Bolzen 13 angeordnet. Zu diesem Zweck verfügt der Bolzen 13 über einen mit einem Auge versehenen Kopf.

Der Spannverbinder 5 weist ferner ein Stellelement 8 auf, das in Längsrichtung des Bolzens 13 verschieblich vom Bolzen 13 aufgenommen ist. Dabei ist das Stellelement 8 zweiteilig ausgebildet und verfügt über eine Konusscheibe 16 und eine Unterlegscheibe 17.

Im endmontierten Zustand liegt die Handhabe 14 mit ihrer bolzenseitig ausgebildeten Führungskontur 15 an einer von der Unterlegscheibe 17 bereitgestellten Gegenkontur 18 an. Diese Wirkverbindung von Handhabe 14 und Unterlegscheibe 17 bedingt, dass sich die Unterlegscheibe 17 bei einer Verdrehbewegung der Handhabe 14 in Richtung der Längsachse des Bolzens 13 bewegen kann, wobei sie die Unterlegscheibe 17 in Abhängigkeit der Drehrichtung der Handhabe 14 entweder in Richtung der Mutter 19 bewegt oder aber die Bewegung der Unterlegscheibe 17 freigegeben ist, so dass sie in entgegengesetzter Richtung auswandern kann.

Das Zusammenwirken von Spannmittel 9 und Spannverbinder 5 ergibt sich aus einer Zusammenschau insbesondere der Figuren 2 und 4.

Zur Montage des Bettes 1 wird der Bettrahmen 2 mit seinen Vierkantrohren 12 auf die jeweils zugehörigen Spannmittel 9 aufgesteckt. Infolgedessen wandert der Bolzen 13 eines jeden Spannverbinders 5 in den zwischen den Federschenkeln 10 und 11 des jeweils zugehörigen Spannmittels 9 ausgebildeten Zwischenraum ein. Diese montierte Stellung ist in Figur 4 dargestellt. Zur lagesicheren Verbindung ist nunmehr verwenderseitig die Handhabe 14 des Spannverbinders 5 zu bedienen. Infolgedessen wandert das Stellelement 8 in den Zwischenraum der beiden Federschenkel 10 und 11 des zugehörigen Spannmittels 9 ein, wobei sich der Spannverbinder 9 mittels seiner Mutter 19 außenseitig am Vierkantrohr 12 abstützt. Infolge dieser Verfahrbewegung des Stellelements 8 wandert die Konusscheibe 16 in den Zwischenraum zwischen die beiden Federschenkel 10 und 11, was ein Spreizen derselbigen bewirkt. Sie legen sich innenseitig des Vierkantrohres 12 an, womit sie sich gegenüber dem Vierkantrohr 12 verspannen. Das Vierkantrohr 12 dient insoweit als Widerlager für das Spannmittel 9, wobei sich die Federschenkel 10 und 11 innenseitig des Vierkantrohres 12 an dieses anpressen. Infolge der Verfahrbewegung des Stellelements 8 wird das Vierkantrohr 12 zudem mit seiner in den Figuren oben liegenden Wandung innenseitig an das Spannmittel 9 angepresst, so dass insgesamt ein dreiseitiges Anliegen des Vierkantrohres 12 am Spannmittel 9 stattfindet. In dieser verspannten Stellung des Spannverbinders 9 ist eine lagesichere und dauerhafte Anbindung des Vierkantrohres 12 und damit des Bettrahmens 2 am Endteil 3 beziehungsweise 4 sichergestellt.

Zum Zwecke der Demontage ist die Spannverbindung zu lösen, zu welchem Zweck die Handhabe 14 des Spannverbinders 5 in die Ausgangsstellung zurückzuverwenken ist. Der insoweit durch die Handhabe 14 bereitgestellte Excenterantrieb wird hierdurch gelöst, so dass das Stellelement 8 in seiner Verfahrbewegung in Richtung auf die Handhabe 14 freigegeben ist. Die Federschenkel 10 und 11 können in dieser freigegeben Stellung einfedern und drücken das Stellelement 8 aus dem zwischen ihnen ausgebildeten Zwischenraum heraus, womit die Spannverbindung zwischen Spannmittel 9 und Vierkantrohr 12 aufgelöst wird. In dieser gelösten Stellung kann alsdann das Vierkantrohr 12 vom Spannverbinder 9 abgezogen werden, das heißt eine Demontage von Endteil 3 beziehungsweise 4 und Bettrahmen 2 stattfinden.

**Bezugszeichenliste**

| | | | |
|---|---|---|---|
| 1 | Bett | 18 | Gegenkontur |
| 2 | Bettrahmen | 19 | Mutter |
| 3 | Endteil (Fußteil) | 20 | Querholm |
| 4 | Endteil (Kopfteil) | 21 | Längsholm |
| 5 | Befestigungsmittel (Spannverbinder) | 22 | Lasche |
| 8 | Stellelement | 23 | Drehachse |
| 9 | Spannmittel | | |
| 10 | Federschenkel | | |
| 11 | Federschenkel | | |
| 12 | Spannmittelaufnahme (Vierkantrohr) | | |
| 13 | Bolzen | | |
| 14 | Handhabe | | |
| 15 | Führungskontur | | |
| 16 | erster Abschnitt (Konusscheibe) | | |
| 17 | zweiter Abschnitt (Unterlegscheibe) | | |

## Patentansprüche

1. Bett, insbesondere Kranken- und/oder Pflegebett, mit einem Bettrahmen (2) und zwei daran jeweils stirnseitig angeordneten Endteilen (3, 4), wobei zur lagesicheren Anordnung der Endteile (3, 4) am Bettrahmen (2) werkzeuglos betätigbare Befestigungsmittel vorgesehen sind, **dadurch gekennzeichnet, dass** die Befestigungsmittel (5) händisch betätigbare Spannverbinder sind, wobei ein Spannverbinder (5) ein mit einem Spannmittel (9) zusammenwirkendes Stellelement (8) aufweist, wobei das Spannmittel (9) gabelförmig ausgebildet ist und einen ersten und einen zweiten Federschenkel (10, 11) aufweist, die das Stellelement (8) des Spannverbinders (5) zumindest teilweise zwischen sich aufnehmen.

2. Bett nach Anspruch 1, **dadurch gekennzeichnet, dass** das Spannmittel (9) mit einer Widerlager bereitstellenden Spannmittelaufnahme (12) zusammenwirkt.

3. Bett nach Anspruch 2, **dadurch gekennzeichnet, dass** die Spannmittelaufnahme (12) ein Vierkantrohr ist.

4. Bett nach Anspruch 3, **dadurch gekennzeichnet, dass** das Vierkantrohr (12) als Teil des Bettrahmens (2) ausgebildet ist.

5. Bett nach einem der vorhergehenden Ansprüche, **dadurch gekennzeichnet, dass** der Spannverbinder (5) einen Bolzen (13) aufweist, der das Stellelement (8) längsverschieblich aufnimmt.

6. Bett nach Anspruch 5, **dadurch gekennzeichnet, dass** der Bolzen (13) einendseitig eine verdrehbar daran angeordnete Handhabe (14) trägt.

7. Bett nach Anspruch 6, **dadurch gekennzeichnet, dass** die Handhabe (14) bolzenseitig eine Führungskontur (15) bereitstellt, die mit dem Stellelement (8) zusammenwirkt.

8. Bett nach Anspruch 6 oder 7, **dadurch gekennzeichnet, dass** das Stellelement (8) zweiteilig ausgebildet ist und eine mit dem Spannmittel (9) zusammenwirkenden ersten Abschnitt (16) und einen mit der Handhabe (14) zusammenwirkenden zweiten Abschnitt (17) aufweist.

9. Bett nach Anspruch 8, **dadurch gekennzeichnet, dass** der erste Abschnitt (16) einen Konus bereitstellt.

10. Bett nach Anspruch 8 oder 9, **dadurch gekennzeichnet, dass** der zweite Abschnitt (17) eine zur Führungskontur (15) der Handhabe (14) korrespondierende Gegenkontur (18) bereitstellt.

## Claims

1. A bed, in particular a sick bed and/or care bed, comprising a bed frame (2) and tow end parts (3, 4) which are respectively arranged on the front sides thereof, wherein fastening means, which can be actuated without any tools, are provided for arranging the end parts (3, 4) on the bed frame (2) in a position-safe manner, **characterized in that** the fastening means (5) are clamp connectors which can be actuated manually, wherein a clamp connector (5) comprises a setting element (8) which cooperates with a clamping device (9), wherein the clamping device (9) is fork-shaped and comprises a first and a second spring leg (10, 11), which at least partially receive the setting element (8) of the clamp connector (5) between them.

2. A bed according to claim 1, **characterized in that** the clamping device (9) cooperates with a clamping device receiver (12) which provides abutments.

3. A bed according to claim 2, **characterized in that** the clamping device receiver (12) is a square tube.

4. A bed according to claim 3, **characterized in that** the square tube (12) is designed as a part of the bed frame (2).

5. A bed according to one of the preceding claims, **characterized in that** the clamp connector (5) comprises a bolt (13) which receives the setting element (8) in longitudinally displaceable manner.

6. A bed according to claim 5, **characterized in that** on the side of one end the bolt (13) carries a handle (14) which is mounted thereon in a rotatable manner.

7. A bed according to claim 6, **characterized in that** on the side of the bolt the handle (14) provides a guiding contour (15) which cooperates with the setting element (8).

8. A bed according to claim 6 or 7, **characterized in that** the setting element (8) is composed of two parts and comprises a first section (16) cooperating with the clamping device (9) and a second section (17) cooperating with the handle (14).

9. A bed according to claim 8, **characterized in that** the first section (16) provides a cone.

10. A bed according to claim 8 or 9, **characterized in that** the second section (17) provides a counter-contour (18) corresponding to the guiding contour (15) of the handle (14).

## Revendications

1. Lit, notamment lit de malade et/ou lit de soins, comprenant un châlit (2) et deux parties d'extrémité (3, 4) disposées chacune sur la face frontale de celui-ci, des moyens de fixation, qu'on peut actionner sans outils, étant prévus pour monter les parties d'extrémité (3, 4) en position sûre sur le châlit (2), **caractérisé en ce que** les moyens de fixation (5) sont des dispositifs de serrage manuellement actionnables, un dispositif de serrage (5) comprenant un élément de réglage (8) coopérant avec un moyen de serrage (9), le moyen de serrage (9) étant configuré comme une fourche et comprenant une première et une deuxième branche de ressort (10, 11), qui reçoivent, au moins partiellement, entre elles l'élément de réglage (8) du dispositif de serrage (5).

2. Lit selon la revendication 1, **caractérisé en ce que** le moyen de serrage (9) coopère avec un logement de moyen de serrage (12) qui fournit des éléments de contre-appui.

3. Lit selon la revendication 2, **caractérisé en ce que** le logement de moyen de serrage (12) est un tube carré.

4. Lit selon la revendication 3, **caractérisé en ce que** le tube carré (12) est configuré comme une partie du châlit (2).

5. Lit selon l'une des revendications précédentes, **caractérisé en ce que** le dispositif de serrage (5) comprend un boulon (13), qui reçoit l'élément de réglage (8) de manière déplaçable longitudinalement.

6. Lit selon la revendication 5, **caractérisé en ce que** du côté d'une extrémité le boulon (13) porte une manche (14) disposée sur celui-ci de manière rotative.

7. Lit selon la revendication 6, **caractérisé en ce que** du côté du boulon la manche (14) fournit un contour de guidage (15), qui coopère avec l'élément de réglage (8).

8. Lit selon la revendication 6 ou 7, **caractérisé en ce que** l'élément de réglage (8) est composé de deux pièces et comprend une première partie (16) coopérant avec le moyen de serrage (9) et une deuxième partie (17) coopérant avec la manche (14).

9. Lit selon la revendication 8, **caractérisé en ce que** la première partie (16) fournit un cône.

10. Lit selon la revendication 8 ou la revendication 9, **caractérise en ce que** la deuxième partie (17) fournit un contre-contour (18) correspondant au contour de guidage (15) de la manche (14).
